# FASCICULE DE BREVET EUROPEEN

(11) **EP 0 270 408 B1**
(45) Date de publication et mention de la délivrance du brevet: **18.07.1990**
(21) Numéro de dépôt: 87402461.5
(22) Date de dépôt: 02.11.1987
(51) Int. Cl.: B05B 12/14, B05B 5/025

(54) **Installation de projection électrostatique de peinture à base d'eau**
Elektrostatische Farbspritzanlage für Farben auf Wasserbasis
Electrostatic painting installation for water paint

(30) Priorité: 26.11.1986 FR 8616466
(43) Date de publication de la demande: 08.06.1988
(73) Titulaire: SAMES S.A., F-38240 Meylan (FR)
(72) Inventeur: Lacchia, Adrien, F-38000 Grenoble (FR)
(74) Mandataire: CABINET BONNET-THIRION

(56) Documents cités:
- BE-A- 882 451
- FR-A- 2 414 371
- FR-A- 2 498 483

## Description

L'invention se rapporte à une installation de projection électrostatique de peinture et plus particulièrement à un nouveau type de peinture dite "à l'eau", utilisable sur des carrosseries d'automobile et présentant une faible résistivité. Ces nouvelles peintures suscitent l'intérêt des utilisateurs parce que la pollution de l'environnement lors de leur mise en oeuvre est particulièrement réduite. L'invention vise plus particulièrement à résoudre les problèmes posés par la faible résistivité de ces nouvelles peintures, lorsqu'elles sont mises en oeuvre avec des projecteurs électrostatiques portés à une haute tension et lorsque la peinture est approvisionnée par l'intermédiaire de longs circuits de circulation de peinture en boucle fermée, reliés à la terre.

Une installation classique de pulvérisation électrostatique de peinture, dans une unité de production aussi importante qu'une usine de fabrication d'automobiles, par exemple, comporte généralement plusieurs circuits de circulation de peinture en boucle fermée, très longs (ces circuits peuvent traverser toute une partie de l'usine) qui établissent la liaison entre de grands réservoirs de peinture et les différentes cabines de projection. Il faut donc prévoir au moins un tel circuit par couleur et un autre circuit de même nature, pour le solvant ou diluant. Pour des raisons évidentes de sécurité, ces circuits sont connectés à la terre. On les appellera par commodité "circuits primaires" dans toute la suite de la description.

Par ailleurs, dans une cabine de projection de peinture, les objets à peindre, en l'occurrence les carrosseries dans l'exemple envisagé, sont portés par des moyens de convoyage traversant ladite cabine et passent ainsi en regard de plusieurs projecteurs électrostatiques positionnés à différents niveaux et orientés suivant différentes directions, souvent articulés par rapport à leurs propres supports, de façon à peindre des zones respectives desdits objets. Les dimensions et la forme des objets (et spécialement lorsqu'il s'agit de carrosseries) sont tels qu'il faut généralement au moins neuf projecteurs par poste de peinture. Il est habituel de décaler longitudinalement les pulvérisateurs le long des moyens de convoyage. Cependant, l'homme du métier a toujours cherché à espacer les projecteurs le moins possible car les peintures à solvant organique utilisées jusqu'à présent, sèchent relativement vite. Or, pour que les couches de peinture appliquées par des projecteurs différents et décalés puissent se raccorder de façon satisfaisante, il faut que la ou les couches successivement appliquées soient encore suffisamment liquides pour se fondre entre elles.

Un autre problème dont les données changent avec l'apparition des nouvelles peintures est celui des changements de couleur. En effet, dans l'industrie automobile notamment, il n'est pas question de peindre les carrosseries par séries en fonction de la couleur. Le cas le plus fréquent, au contraire, est celui où la couleur doit être changée pratiquement à chaque carrosserie. Ceci implique de pouvoir mettre en oeuvre des cycles de rinçage et de séchage extrêmement rapides des moyens de projection électrostatique. On y parvient généralement sans trop de difficultés avec les peintures à solvant organique. Ainsi, si l'installation est conçue de telle façon que le changement de couleur comporte une opération de vidange-rinçage-séchage d'un réservoir susceptible de recevoir des peintures de couleurs différentes, la séquence de changement de couleurs est nécessairement lente et constitue un obstacle sérieux au fonctionnement du système.

Le problème le plus important à résoudre est néanmoins celui qui résulte de la faible résistivité de la peinture à l'eau elle-même. En effet, lorsque la haute tension est directement appliquée sur l'organe de projection de peinture, un bol de pulvérisation tournant à grande vitesse par exemple, le générateur haute tension se trouve alors connecté à la terre par l'intermédiaire de la peinture elle-même, puisque celle-ci a une résistivité si faible qu'elle établit une liaison électrique de résistance négligeable jusqu'au circuit primaire.

Diverses solutions ont été imaginées pour tenter de résoudre ou de contourner les problèmes énoncés ci-dessus.

On a ainsi proposé de relier le projecteur à la terre et de porter les objets à recouvrir à une haute tension. L'invention ne concerne pas ce type de solution qui comporte des inconvénients importants et notamment celui de devoir maintenir l'objet (une carrosserie) à un potentiel élevé pendant tout le temps de pulvérisation. En outre, les poussières ont tendance à venir se déposer sur l'objet porté à la haute tension.

D'autres solutions consistent à ne pas porter à la haute tension, l'organe de pulvérisation en contact avec la peinture. On prévoit alors des électrodes ionisantes à proximité dudit organe de pulvérisation. C'est le cas par exemple du système décrit dans le brevet français N°1574988. L'inconvénient d'un tel système est que les particules de peinture pulvérisée quittent l'organe de pulvérisation (le bol tournant) avec une charge électrique qui les conduit vers les électrodes ionisantes. Les ions émis par ces électrodes doivent alors venir se fixer sur les particules et changer le signe électrique de leur charge pour qu'elles puissent ensuite s'acheminer en direction de l'objet. On a observé que certaines particules n'ont pas le temps de changer de signe électrique pendant leur trajet en direction des électrodes et qu'elles atteignent et polluent ces dernières, ce qui a pour effet de rendre électriquement conducteur le support isolant des électrodes et donc d'établir au bout d'un certain temps un chemin conducteur entre la haute tension et la terre. Ces anomalies se traduisent aussi parfois par des projections d'amas de peinture sur les carrosseries, formés par une agglomération de particules de peinture ayant atteint les électrodes.

L'invention ne concerne pas non plus cette catégorie de solutions mais cherche à conserver les avantages de la charge électrostatique de la peinture par l'organe de projection directement porté à la haute tension, c'est-à-dire notamment par le bol de pulvérisation tournant à grande vitesse.

Dans cet esprit, on a proposé antérieurement, d'intercaler entre le circuit primaire et le projecteur, des réservoirs "de sectionnement" de la liaison électrique, c'est-à-dire de réaliser un stockage intermédiaire de la peinture, susceptible d'être porté à la haute tension et isolé par rapport à la terre. Par exemple, le brevet américain N_{°} 4544570 réalise cet isolement en pulvérisant la peinture provenant du circuit primaire dans un réceptacle intermédiaire. Cette solution introduit le risque de voir la peinture souillée ou oxydée par l'air ambiant ou bien épaissie par évaporation partielle de l'eau et des cosolvants.

Le brevet français N° 2572662 propose de remplir le réservoir intermédiaire de la quantité de peinture juste nécessaire à chaque application. Cette opération s'effectue à l'abri de l'air. Cependant, chaque changement de couleur nécessite, comme mentionné plus haut, de nettoyer le réservoir intermédiaire et tous les conduits qui s'y raccordent. De plus, le rétablissement de l'isolement après le remplissage se fait par vidange et séchage d'une portion suffisante de conduit, en amont du réservoir intermédiaire. Tout ceci nécessite un temps prohibitif à chaque changement de couleur. Le brevet français N^{o} 2454846 propose un agencement comparable au précédent, mais nécessite, par projecteur, autant de réservoirs intermédiaires qu'il y a de couleurs. Dans une installation comportant plusieurs projecteurs, son enseignement aboutirait donc à multiplier de façon inconsidérée le nombre de réservoirs intermédiaires, donc le cout de l'installation.

L'invention vise à éliminer tous les problèmes énoncés ci-dessus et propose un agencement nouveau, ne nécessitant notamment qu'un réservoir intermédiaire par couleur, quel que soit le nombre de projecteurs et permettant aussi de minimiser le temps du changement de couleur grâce à une disposition nouvelle des projecteurs, les uns par rapport aux autres.

Dans cet esprit, l'invention concerne donc une installation de projection électrostatique de peinture à faible résistivité comportant plusieurs circuits primaires de circulation de peinture en boucle fermée, chaque circuit, connectè à la terre, renfermant une peinture de couleur différente, des moyens de convoyage portant des objets à peindre sensiblement semblables espacés les uns des autres et se déplaçant en regard de plusieurs projecteurs de peinture, ces derniers étant positionnés pour peindre des zones spécifiques respectives desdits objets, chaque projecteur étant pourvu d'un organe de projection relié à une haute tension et étant alimenté en peinture par un ensemble de vannes et de réservoirs intermédiaires isolés de la terre et connectables sélectivement aux circuits primaires précités, caractérisé en ce que, lesdits objets étant espacés régulièrement de façon que les avants de deux objets consécutifs soient séparés par une distance sensiblement constante le long des moyens de convoyage:
- le nombre de réservoirs intermédiaires est égal au nombre de circuits primaires, chaque réservoir correspondant à un tel circuit,
- chaque réservoir intermédiaire est relié au circuit primaire qui lui correspond par un moyen de connexion commandé,
- chaque réservoir intermédiaire est relié à tous les pulvérisateurs par des vannes de sélection commandées respectives,
- les projecteurs sont tous sensiblement situés dans un même plan perpendiculaire au trajet desdits objets ou dans de tels plans approximativement séparés les uns des autres de ladite distance sensiblement constante, et
- des moyens de commande sont agencés pour ne piloter les ou certains moyens de connexion que lorsqu'aucun projecteur n'est porté à une haute tension.

Cette dernière carcatéristique signifie que les projecteurs n'ont alors globalement pas d'objets à peindre en face d'eux. L'avant des deux objets consécutifs se définit par rapport au sens de déplacement.

Bien entendu, le cas où tous les projecteurs peuvent être regroupés au voisinage d'un même plan correspond au cas d'objets à peindre relativement peu volumineux. Pour le cas plus difficile des objets volumineux et notamment des carrosseries automobiles nécessitant un grand nombre de projecteurs, ceux-ci seront regroupés au voisinage de plusieurs plans, généralement deux ou trois, séparés les uns des autres par la "distance sensiblement constante" définie ci-dessus. En effet, les peintures à l'eau restent liquides plus longtemps que les peintures à solvant organique, de sorte que l'espacement des projecteurs peut être plus important sans nuire au raccordement des couches de peinture.

On conçoit qu'avec cette disposition, tous les projecteurs se trouvent en même temps en état de peindre et en même temps en état de subir, éventuellement, un cycle de nettoyage et de séchage (lorsqu'ils sont entre les objets en défilement) sans perte de temps. Les réservoirs intermédiaires ne nécessitent plus d'être isolés les uns par rapport aux autres et sont remis à niveau "à la demande", chaque fois que les projecteurs ne se trouvent pas en regard des objets à peindre, la haute tension étant alors momentanément abaissée ou déconnectée de l'ensemble des projecteurs. De ce fait, il est à noter que l'invention se prête bien à une simplification des moyens d'alimentation en peinture, puisqu'un seul réservoir intermédiaire par couleur peut être commun à tous les projecteurs.

L'invention sera mieux comprise et d'autres avantages de celle-ci apparaîtront plus clairement à la lumière de la description qui va suivre, d'un exemple d'une installation de projection électrostatique de peinture, conforme à son principe, donnée uniquement à titre d'exemple et faite en référence aux dessins annexés dans lesquels:
- la figure 1 illustre schématiquement, en élévation, une cabine de projection électrostatique de peinture conforme à l'invention, associée à des moyens de convoyage transportant des carrosseries d'automobiles;
- la figure 2 est une vue de dessus selon la coupe II-II de la figure 1; et
- la figure 3 est un schéma de principe de l'installation alimentant en peinture la cabine de la figure 1, simplifiée au cas de deux projecteurs (symbolisant par exemple les deux plans) et de deux couleurs différentes seulement.

En se reportant plus particulièrement aux figures 1 et 2, on a représenté une cabine de projection de peinture par voie électrostatique 11, traversée longitudinalement au niveau du sol, par des moyens de convoyage 12, classiques, portant des objets à peindre espacés les uns des autres. En l'occurrence, les objets 13 sont ici des carrosseries d'automobiles. Ils sont par conséquent, assez volumineux au point de nécessiter neuf projecteurs de peinture 15 à 23. Chaque projecteur comporte un organe de projection 26 comme par exemple un bol de projection tournant à grande vitesse, porté à la haute tension.

Les projecteurs 15 à 17 sont orientés vers le bas pour peindre les parties supérieures de la carrosserie, les projecteurs 18 et 19 sont orientés horizontalement et situés de part et d'autre des moyens de convoyage pour peindre les parties latérales inférieures, tandis que les projecteurs 20 à 23 sont orientés et situés de façon analogue aux projecteurs 18 et 19 mais pour peindre les parties latérales supérieures. De façon classique, les carrosseries 13 se succèdent sur les moyens de convoyage 12 et sont régulièrement espacés de façon que les avants de deux carrosseries consécutives soient séparés par une distance d sensiblement constante. Cette particularité est mise à profit dans le cadre de l'invention.

En effet, selon une caractéristique importante de l'invention, les projecteurs 15 à 23 sont répartis en deux groupes A et B, les projecteurs de ces deux groupes étant tous sensiblement situés dans deux plans respectifs au moins approximativement perpendiculaires au trajet des carrosseries 13 et séparés l'un de l'autre, de la distance d définie ci-dessus, environ. Bien entendu, si le nombre de projecteurs le justifiait, on pourrait prévoir de les séparer en trois groupes ou plus, les projecteurs étant chaque fois répartis dans des plans séparés de cette même distance. En revanche, si la dimension des objets à peindre permettait de disposer tous les projecteurs au voisinage d'un même plan, cet agencement, complété comme indiqué ci-après, serait du domaine de l'invention. Le but tel qu'il apparaît clairement sur les figures 1 et 2, est, en effet, de faire en sorte que tous les projecteurs puissent être à tout moment en état, soit de peindre, soit de ne pas peindre ou de subir éventuellement un cycle de changement de couleur.

En se reportant à la figure 2, on a représenté schématiquement tout le système permettant d'alimenter en peinture deux projecteurs A et B qui symbolisent, par exemple, l'ensemble des projecteurs 15 à 19 du groupe A et l'ensemble des projecteurs 20 à 23 du groupe B, tels que représentés sur les figures 1 et 2. L'installation est également simplifiée au cas de deux couleurs seulement. On indiquera plus loin les éléments ou sous-ensembles dont le nombre dépend du nombre de projecteurs ou groupes de projecteurs et les éléments ou sous-ensembles dont le nombre dépend du nombre de couleurs. Dans l'exemple décrit, on ne compte donc que deux circuits primaires de circulation de peinture en boucle fermée 28, 30 (du type défini ci-dessus c'est-à-dire connectés à la terre) et un circuit primaire de circulation de solvant 33, analogue aux circuits 28, 30. Ce circuit de solvant est unique. Bien entendu, il y a autant de circuits primaires de peinture qu'il y a de couleurs différentes.

Les projecteurs A, B peuvent être connectés par un ensemble de vannes à des réservoirs intermédiaires 32, 34 isolés de la terre. On compte un réservoir intermédiaire par circuit primaire de peinture, chaque réservoir correspondant à un circuit. Chaque réservoir 32, 34 est en outre relié au circuit primaire qui lui correspond par un moyen de connexion commandée 38, 40 respectivement. Dans l'exemple, il s'agit d'un dispositif connu formant raccord rapide, tel que l'un de ceux qui sont commercialisés sous la marque "STAUBLI". Un tel dispositif, lorsqu'il est déconnecté sous l'action d'une commande automatique a ses embouts mâle et femelle suffis- samment éloignés l'un de l'autre pour qu'il y ait une parfaite déconnexion fluidique et surtout électrique, sans risque de création d'arc électrique.

Des moyens de remplissage à niveau constant, comprenant un détecteur de niveau 44 et une vanne 46 commandée par celui-ci, sont associés à chaque réservoir intermédiaire. La vanne 46 est intercalée entre le réservoir intermédiaire 32 ou 34 et le circuit primaire 28 ou 30 correspondant, ici en aval du moyen de connexion 38 ou 40. Plus précisément, le détecteur de niveau 44, sensible au niveau de peinture dans le réservoir intermédiaire correspondant, comporte une partie pneumatique alimentée par une source d'air comprimé 48. La vanne 46 est commandée par un circuit pneumatique 42 piloté par le détecteur. La remise à niveau dans le réservoir intermédiaire est donc liée à l'existence simultanée de deux conditions:
- le moyen de connexion 38 ou 40 doit être branché, et
- la vanne 46 doit être ouverte.

Chaque réservoir 32, 34 est clos hermétiquement mais peut néanmoins être mis soit à l'atmosphère, soit sous pression par une vanne 50 commandée électriquement. L'une des entrées de cette vanne est à l'atmosphère et l'autre est reliée à la source d'air 48. Ainsi, le réservoir est normalement maintenu en surpression sauf aux moments où de la peinture est prélevée du circuit primaire pour parfaire le niveau dans le réservoir intermédiaire. Dans ce cas, la vanne 50 est commandée pour que le réservoir soit mis à l'atmosphère.

La peinture est prélevée dans le réservoir par une pompe 51. Chaque réservoir 32, 34 est relié à tous les pulvérisateurs A, B par des vannes de sélection commandées respectives 52A, 52B et 54A, 54B. Plus précisément, la sortie de la pompe 51 de chaque réservoir 32, 34 débite dans un circuit secondaire de circulation de peinture en boucle fermée 56 ou 58, respectivement, faisant retour au même réservoir et relié aux entrées des vannes de sélection 52A, 52B ou 54A, 54B, respectivement, établissant la liaison avec les différents projecteurs A, B.

Ainsi, les vannes 52A, 54A correspondant au projecteur A sont regroupées dans une unité de changement de couleur 60A tandis que les vannes 52B, 54B correspondant au projecteur B sont regroupées dans une autre unité de changement de couleur 60B. Les sorties des vannes regroupées dans une unité de changement de couleur sont reliées à un collecteur 62A ou 62B raccordé au projecteur A ou B correspondant. Entre la sortie de chaque unité de changement de couleur et le projecteur, se trouvent insérés des sous-ensembles classiques tel qu'un régulateur de débit 66, une vanne de coupure 67 et une vanne de décharge 68 dont la sortie est connectée à un réservoir de récupération 69, isolé. Les vannes 67 et 68 sont actionnées de façon habituelle au cours des cycles de rinçage et de changement de couleur.

Le circuit primaire de circulation de solvant 33, également connecté à la terre est relié aux entrées d'autant de vannes de rinçage 70A, 70B qu'il y a de projecteurs, par l'intermédiaire d'un moyen de connexion commandé 72 analogue aux moyens 38, 40 décrits ci-dessus. Chague unité de changement de couleur renferme ainsi une vanne de rinçage dont la sortie est reliée au collecteur 62A ou 62B correspondant. S'il était nécessaire d'anticiper un cycle de changement de couleur sur certains projecteurs avant la fin de la période de pulvérisation d'autres projecteurs, on pourrait envisager d'adjoindre un réservoir intermédiaire de solvant connecté exactement comme les réservoirs 32 ou 34, en définissant ainsi un circuit secondaire de circulation de solvant en boucle fermée.

Par ailleurs, la source d'air comprimé 48 est reliée à autant de vannes de poussage-séchage 72A, 72B qu'il y a de projecteurs, les sorties de ces vannes étant respectivement connectées aux collecteurs 62A, 62B. Chaque unité de changement de couleur comporte ainsi une telle vanne de poussage-séchage.

Il convient de noter que l'invention autorise parfaitement de n'utiliser qu'une seule source de haute tension réglable 74, commune à tous les pulvérisateurs. Ceci est possible du fait que tous les pulvérisateurs sont en service en même temps. C'est la solution qui a été représentée. La source de haute tension 74 est classique, sa valeur est ajustable à tout moment entre zéro volt et une tension nominale de l'ordre de 120kV.

Le pilotage de la source de haute tension 74 ainsi que de toutes les vannes décrites ci-dessus (à l'exception des vannes 44) ainsi que des moyens de connexion 38, 40 et 72, est opéré et synchronisé par des moyens de commande 76, centralisés par exemple au niveau d'un pupitre de contrôle. De tels moyens de commande peuvent avoir des structures très différentes, électromécaniques ou électroniques; ils sont associés ou non à un ordinateur ... Leur conception est (une fois les séquences de peinture définies) à la portée de l'homme du métier et c'est pourquoi ils n'ont pas été décrits plus en détail. Une caractéristique, conforme à l'invention, de ces moyens de commande est qu'ils sont agencés (programmés) pour ne piloter les ou certains moyens de connexion 38, 40 ou 72 que lorsque la source de haute tension 74 a préalablement été ramenée à zéro ou à une tension résiduelle acceptable.

Le fonctionnement est le suivant.

Les réservoirs intermédiaires 32, 34 sont remplis de peintures de couleurs différentes provenant respectivement des circuits primaires 28, 30 et les pompes 51 entretiennent une circulation continue de peinture dans les circuits secondaires 56, 58. Dans chaque unité de changement de couleur 60A, 60B, des peintures de couleurs différentes sont donc présentées aux entrées de fluide des vannes de sélection 52A, 52B, 54A, 54B. Il est à noter que, en amont des projecteurs, la peinture n'est jamais pulvérisée ou projetée par jet ou par gravité, à l'air libre, d'un réservoir vers un autre. Ceci lui évite toute évaporation ou dégradation et lui permet de conserver ainsi ses qualités d'origine. Du solvant provenant du circuit primaire 33 est également présenté aux entrées de fluide des vannes 70A, 70B, tandis que de l'air sous pression est présenté aux entrées de fluide des vannes 72A, 72B.

Lorsqu'une ou deux couleurs sont sélectionnées et que deux carrosseries consécutives passent en regard des projecteurs A et B, les moyens de commande 76 ouvrent les vannes 52 ou 54 correspondantes et la haute tension est portée à sa valeur nominale. Pendant tout le temps qui correspond au passage des carrosseries devant les projecteurs ou groupes de projecteurs, A et B, les moyens de connexion 38, 40 et 72 sont électriquement et hy- drauliquement "ouverts", c'est-à-dire que la liaison avec les circuits primaires est coupée.

Dès que les carrosseries sortent du champ des projecteurs A et B, les moyens de commande 76 émettent une succession de signaux de pilotage pour:
- ramener rapidement la haute tension à zéro
- enclencher les vannes de sélection 52 et/ou 54 qui étaient ouvertes
- fermer les moyens de connexion 38, 40 et éventuellement 72 si un cycle de changement de couleurs est nécessaire. A partir de ce moment, les réservoirs intermédiaires 32, 34 qui étaient maintenus sous pression par de l'air provenant de la source d'air comprimé 48, par l'intermédiaire des vannes 50, sont mises à l'atmosphère par le changement d'état de ces dernières et le ou les réservoirs dont les vannes 46 ont été présélectionnées par le détecteur de niveau 44, sont remis à niveau pendant l'intervalle de temps où les projecteurs ne sont pas en regard des carrosseries. C'est aussi pendant cet intervalle de temps que des cycles de changement de couleur sont effectués lorsque c'est nécessaire, c'est-à-dire lorsque les carrosseries qui se suivent ne sont pas programmées pour être de la même couleur. Un tel cycle de changement de couleur qui comprend le pilotage séquentiel des vannes 67, 68, 70 et 72 concernées, est classique et ne sera pas décrit en détail. Les unités de changement de couleur 60A ou 60B sont ensuite programmées avec des couleurs différentes au moment de la remise en service des projecteurs, par actionnement des vannes 52 ou 54 correspondantes. Avant la remise en service des projecteurs, les moyens de connexion 38, 40 et éventuellement 72 sont à nouveau ouverts (déconnectés) avant la remontée en tension de la source de haute tension 74.

## Revendications

1- Installation de projection électrostatique de peinture à faible résistivité comportant plusieurs circuits primaires de circulation de peinture en boucle fermée, chaque circuit (28, 30), connecté à la terre, renfermant une peinture de couleur différente, des moyens de convoyage portant des objets semblables à peindre espacés les uns des autres et les déplaçant en regard de plusieurs projecteurs de peinture, ces derniers étant positionnés pour peindre des zones spécifiques respectives desdits objets, chaque projecteur (A, B) étant pourvu d'un organe de projection relié à une haute tension (74) et étant alimenté en peinture par un ensemble de vannes et de réservoirs intermédiaires (32, 34) isolés de la terre et connectables sélectivement aux circuits primaires précités, caractérisée en ce que, lesdits objets étant espacés régulièrement de façon que les avants de deux objets consécutifs soient séparés par une distance sensiblement constante le long des moyens de convoyage:
- le nombre de réservoirs intermédiaires (32, 34) est égal au nombre de circuits primaires, chaque réservoir correspondant à un tel circuit,
- chaque réservoir intermédiaire est relié au circuit primaire qui lui correspond par un moyen de connexion commandée (28, 30),
- chaque réservoir intermédiaire est relié à tous les pulvérisateurs par des vannes de sélection commandées (52A, 54A, 52B, 54B) respectives,
-les projecteurs (A, B) sont tous sensiblement situés dans un même plan perpendiculaire au trajet desdits objets ou dans de tels plans approximativement séparés les uns des autres de ladite distance sensiblement constante, et
- des moyens de commande (76) sont agencés pour ne piloter les ou certains moyens de connexion que lorsqu'aucun projecteur n'est porté à une haute tension.

2- Installation selon la revendication 1, caractérisé en ce que chaque réservoir intermédiaire (32,34) comporte des moyens de remplissage à niveau constant comprenant un détecteur de niveau (44) et une vanne commandée (46) par celui-ci, ladite vanne étant interconnectée entre ledit réservoir intermédiaire et le circuit primaire correspondant.

3- Installation selon la revendication 1 ou 2, caractérisée en ce qu'un circuit secondaire de circulation de peinture en boucle fermée (56, 58) est établi entre chaque réservoir intermédiaire (32, 34) et les entrées de vannes de sélection précitées reliées aux différents projecteurs.

4- Installation selon la revendication 3, caractérisée en ce que chaque projecteur (A, B) est alimenté en fluides par une unité de changement de couleur comportant autant de vannes de sélection (52, 54) qu'il y a de réservoirs intermédiaires, les sorties de ces vannes de sélection étant reliées à un collecteur (62A, 62B) raccordé audit projecteur.

5- Installation selon l'une des revendications 1 à 4, caractérisée en ce qu'elle comporte en outre un circuit primaire de circulation de solvant en boucle fermée (33), connecté à la terre et un moyen de connexion commandé (72) reliant ce circuit de solvant à autant de vannes de rinçage (70A, 70B) qu'il y a de projecteurs.

6- Installation selon l'ensemble des revendications 4 et 5, caractérisée en ce que chaque unité de changement de couleur (60A, 60B) précitée comporte une telle vanne de rinçage dont la sortie est reliée au collecteur correspondant.

7- Installation selon l'une des revendications précédentes, caractérisée en ce qu'elle comporte des moyens d'alimentation en air (48) reliés à autant de vannes de poussage-séchage commandées (72A, 72B) qu'il y a de projecteurs et dont les sorties sont respectivement reliées auxdits projecteurs.

8- Installation selon l'ensemble des revendications 4 et 7, caractérisée en ce que chaque unité de changement de couleur comporte une telle vanne de poussage-séchage dont la sortie est reliée au collecteur (62) correspondant.

## Claims

1. An installation for electrostatic spraying of low- resistivity paint comprising a plurality of primary circuits for circulating paint in a closed loop, each circuit (28, 30) which is connected to earth containing a paint of a different colour, conveying means bearing like objects to be painted which are spaced from each other and displacing them past a plurality of paint sprayers, the latter being positioned to paint respective specific zones of said objects, each sprayer (A, B) being provided with a spray member connected to a high voltage (74) and being supplied with paint by an assembly of valves and intermediate tanks (32, 34) which are insulated from the earth and which can be selectively connected to said primary circuits, characterised in that, said objects being regularly spaced in such a way that the fronts of two consecutive objects are separated by a substantially constant distance along the conveying means:
- the number of intermediate tanks (32, 34) is equal to the number of primary circuits, each tank corresponding to such a circuit,
- each intermediate tank is connected to the primary circuit corresponding thereto by a controlled connecting means (28, 30),
- each intermediate tank is connected to all the sprayers by means of respective controlled selector valves (52A, 54A, 52B, 54B),
- the sprayers (A, B) are all substantially disposed in the same plane perpendicular to the path of movement of said objects or in such planes which are approximately separated from each other by said substantially constant distance, and
- control means (76) are arranged to provide pilot control in respect of the or some connecting means only when no sprayer is raised to a high voltage.

2. An installation according to claim 1 characterised in that each intermediate tank (32, 34) comprises constant-level filling means including a level detector (44) and a valve (46) controlled thereby, said valve being interconnected between said intermediate tank and the corresponding primary circuit.

3. An installation according to claim 1 or claim 2 characterised in that a secondary circuit (56, 58) for circulation of paint in a closed loop is established between each intermediate tank (32, 34) and the inlets of said selector valves which are connected to the different sprayers.

4. An installation according to claim 3 characterised in that each sprayer (A, B) is supplied with fluids by a colour change unit comprising as many selector valves (52, 54) as there are intermediate tanks, the outlets of said selector valves being connected to a manifold (62A, 62B) connected to said sprayer.

5. An installation according to one of claims 1 to 4 characterised in that it further comprises a primary circuit (33) for the circulation of solvent in a closed loop, the circuit being connected to earth, and a controlled connecting means (72) connecting said solvent circuit to as many rinsing valves (70A, 70B) as there are sprayers.

6. An installation according to claims 4 and 5 in combination characterised in that each said colour change unit (60A, 60B) comprises such a rinsing valve, the outlet of which is connected to the corresponding manifold.

7. An installation according to one of the preceding claims characterised in that it comprises air supply means (48) which are connected to as many con- troled pushing-drying valves (72A, 72B) as there are sprayers and the outlets of which are respectively connected to said sprayers.

8. An installation according to claims 4 and 7 in combination characterised in that each colour change unit comprises such a pushing-drying valve, the outlet of which is connected to the corresponding manifold (62).

## Patentansprüche

1. Elektrostatische Farbspritzanlage mit geringem spezifischen Widerstand, die mehrere primäre Kreisläufe für die Umwälzung der Farbe in geschlossenem Kreislauf, wobei jeder Kreislauf (28, 30) geerdet ist und eine Farbe von anderem Farbton enthält, Fördervorrichtungen, die einander ähnliche zu spritzende Objekte im Abstand zueinander fördern und sie bezüglich mehrerer Farbspritzeinrichtungen plazieren, aufweist, wobei letztere so angeordnet sind, daß sie jeweils spezielle Zonen der Objekte lackieren, und wobei jede Spritzeinrichtung (A, B) mit einem mit einer Hochspannung (74) verbundenen Spritzorgan versehen ist und über eine Anordnung von Ventilen und Zwischenreservoiren (32, 34), die gegenüber der Erde isoliert und ausschließlich mit den vorgenannten Primärkreisläufen verbindbar sind, versorgt werden, dadurch gekennzeichnet, daß die Objekte in der Weise regelmäßig beabstandet sind, daß die Stirnseiten zweier aufeinander folgender Objekte über die Länge der Fördereinrichtung durch eine in etwa konstante Entfernung getrennt sind und:
- die Zahl der Zwischenreservoire (32, 34) gleich der Zahl der Primärkreisläufe ist, wobei jedes Reservoir einem solchen Kreislauf entspricht,
- jedes Zwischenreservoir mit dem ihm entsprechenden Primärkreislauf über eine gesteuerte Verbindungseinrichtung (28, 30) verbunden ist,
- jedes Zwischenreservoir mit allen Zerstäubern jeweils über gesteuerte Mehrwegeventile (52a, 54a, 52b, 54b) verbunden ist,
- die Spritzeinrichtungen (A, B) alle in etwa in der gleichen Ebene senkrecht zur Laufrichtung der Objekte oder in solchen ungefähr durch die in etwa konstante Entfernung voneinander getrennten Ebenen angeordnet sind, und
- Steuereinrichtungen (76) so ausgelegt sind, daß sie die oder bestimmte Verbindungseinrichtungen nur steuern, wenn keine Spritzeinrichtung an Hochspannung liegt.

2. Anlage nach Anspruch 1, dadurch gekennzeichnet, daß jedes Zwischenreservoir (32, 34) eine Einrichtung zur Auffüllung auf konstantes Niveau aufweist, die einen Niveauanzeiger (44) und ein dadurch gesteuertes Ventil (46) umfaßt, wobei das Ventil zwischen das Zwischenreservoir und den entsprechenden Primärkreislauf geschaltet ist.

3. Anlage nach Anspruch 1 oder 2, dadurch gekennzeichnet, daß ein sekundärer Kreislauf für die Farbumwälzung in geschlossenem Kreislauf (56, 58) zwischen jedem Zwischenresewoir (32, 34) und den Eingängen der mit verschiedenen Spritzeinrichtungen verbundenen vorgenannten Mehrwegeventile vorgesehen ist.

4. Anlage nach Anspruch 3, dadurch gekennzeichnet, daß jede Spritzeinrichtung (A, B) von einer Farbwechseleinheit mit Fluiden versorgt wird, die so viele Mehrwegeventile (52, 54) aufweist, wie es Zwischenreservoire gibt, wobei die Ausgänge der Mehrwegeventile mit einer Sammelleitung (62a, 62b) verbunden sind, welche an die Spritzeinrichtung angeschlossen ist.

5. Anlage nach einem der Ansprüche 1 bis 4, dadurch gekennzeichnet, daß sie außerdem einen Primärkreislauf für die Führung von Lösungsmittel in geschlossenem Kreislauf (33) aufweist, der geerdet ist und eine gesteuerte Verbindungseinrichtung (72) aufweist, die den Lösungsmittelkreislauf mit so vielen Spülventilen (70a, 70b) verbindet, wie es Spritzeinrichtungen gibt.

6. Anlage nach Anspruch 4 und 5 zusammengenommen, dadurch gekennzeichnet, daß jede vorgenannte Farbwechseleinheit (60a, 60b) ein solches Spülventil aufweist, dessen Ausgang mit der entsprechenden Sammelleitung verbunden ist.

7. Anlage nach einem der vorstehenden Ansprüche, dadurch gekennzeichnet, daß sie eine Einrichtung zur Luftversorgung (48) aufweist, die mit so vielen gesteuerten Freiblas- und Trocknungsventilen (72a, 72b) verbunden sind, wie es Spritzeinrichtungen gibt, wobei die Ausgänge dieser Ventile jeweils mit den Spritzeinrichtungen verbunden sind.

8. Anlage nach den Ansprüchen 4 und 7, dadurch gekennzeichnet, daß jede Farbwechseleinheit ein solches Freiblas- und Trocknungsventil aufweist, dessen Ausgang mit der entsprechenden Sammelleitung (62) verbunden ist.
